# FASCICULE DE BREVET EUROPEEN

(11) **EP 0 494 021 B1**
(45) Date de publication et mention de la délivrance du brevet: **19.10.1994**
(21) Numéro de dépôt: 91403557.1
(22) Date de dépôt: 27.12.1991
(51) Int. Cl.: A47L 13/146

(54) **Balai-éponge orientable**
Schwenkbarer Schwammwischer
Hinged sponge mob

(30) Priorité: 04.01.1991 FR 9100090
(43) Date de publication de la demande: 08.07.1992
(73) Titulaire: FINANCIERE ELYSEES BALZAC, F-75008 Paris (FR)
(72) Inventeur: Johnson, Bryan Résidence La Seigneurie, F-60000 Beauvais (FR); Wertz, Jean-Luc, F-60000 Beauvais (FR)
(74) Mandataire: Caunet, Jean

(56) Documents cités:
- FR-A- 1 050 747
- FR-A- 2 302 710
- GB-A- 793 671
- GB-A- 880 443
- US-A- 2 864 107
- US-A- 3 224 025

## Description

La présente invention concerne un balai-éponge.

Un tel balai est décrit dans le brevet français FR-A- 2.302.710. Il comprend, afin de constituer une monture pour une couche spongieuse, telle qu'une éponge, deux ailes latérales pivotant sur un support médian relié, dans le plan antéro-postérieur, à un manche incliné vers le haut et l'arrière, ces ailes coopérant d'une part, avec au moins un organe élastique tendant à les ramener en position sensiblement alignée d'épongeage d'autre part, avec un poussoir guidé relativement au balai et dont des branches sont susceptibles, lorsqu'il est déplacé, de rapprocher les ailes de la monture l'une de l'autre vers une position d'essorage dans laquelle la couche spongieuse est comprimée.

Dans ce balai connu, le poussoir est du type pivotant et comporte les deux branches précitées qui, à leur extrémité opposée à celle dont le bord profilé en came porte sur l'aile correspondante de la monture, sont reliées entre elles par un axe monté pivotant dans un manchon fendu du support médian de la monture, cet axe s'étendant orthogonalement au manche. Lesdites branches sont prolongées dans une direction oblique par celles d'une poignée qui, dans la position d'épongeage, recouvre le manche et, dans la position d'essorage, fait saillie vers l'avant.

Cette poignée est difficile à manoeuvrer en l'air au-dessus d'un seau et de toute façon, il s'agit d'une opération fatigante et il est pratiquement inévitable que l'eau d'essorage tombe parfois hors du seau.

En outre, la monture de l'éponge n'est pas orientable relativement au manche, de sorte qu'il n'est pas possible d'éponger sous les meubles et dans les recoins. D'ailleurs la poignée est tellement encombrante qu'elle s'opposerait à une telle manoeuvre.

Par ailleurs, ce balai-éponge connu qu'il soit de ce type ou de tout autre à manche incliné, ne permet pas de gratter le sol, sans lâcher le manche et sans se baisser, si en cours d'épongeage une salissure subsiste.

D'autre part le document GB-A- 793671 décrit un balai-éponge similaire au balai du FR-A- 2302710 mais équipé d'une manche orientable.

Enfin, le changement de l'éponge ou autre couche spongieuse est une opération longue et délicate.

La présente invention a pour but de remédier à ces inconvénients et notamment :
- de maîtriser l'orientation de la monture porte-éponge relativement au manche en se servant de celui-ci même si son inclinaison se modifie au cours de la manoeuvre, ce qui permet d'éponger facilement sous les meubles et dans les coins.
- concomitamment, de gratter le sol en manoeuvrant directement avec le manche,
- de rendre l'essorage de l'éponge, plus commode et moins fatigant,
- de faciliter le changement de l'éponge.

Dans ce but, la présente invention met en oeuvre la combinaison de moyens connue selon laquelle le balai-éponge comprend, afin de constituer une monture pour une couche spongieuse telle qu'une éponge, deux ailes latérales pivotant autour d'au moins un axe antéro-postérieur et reliées à un manche incliné vers le haut et l'arrière, ces ailes coopérant avec un poussoir guidé relativement au balai et dont les branches sont susceptibles, lorsqu'il est déplacé, de rapprocher les ailes de la monture l'une de l'autre vers une position d'essorage dans laquelle la couche spongieuse est comprimée.

Elle réside :
- en ce que l'extrémité coudée du manche est prolongée par un tourillon monté tournant et immobilisé en translation dans un manchon faisant corps de la monture,
- et en ce qu'un grattoir est monté en bout du tourillon du manche et s'étend près de la face antérieure de la monture et à proximité de celle-ci, de façon que, par rotation du manche autour de son axe, on mette en contact du sol, soit la surface spongieuse soit le grattoir.

Avantageusement, le tourillon de l'extrémité coudée du manche est prolongé par des mors déformables élastiquement et logés dans le manchon de la monture , manchon qui est interposé entre des bouts relevés des mors et un épaulement dudit tourillon ; le grattoir comporte un tampon fixé sur une platine faisant corps avec un doigt profilé susceptible d'être emboîté entre les mors du tourillon extrême du manche.

En ce qui concerne plus précisément l'essorage de l'éponge, l'invention réside :
- en ce que les ailes de la monture sont montées pivotantes sur un support médian faisant corps avec le manchon et assujetties à au moins un organe élastique tendant à les ramener en position sensiblement alignée d'épongeage,
- et en ce que le poussoir est un coulisseau tubulaire guidé en translation le long du manche jusqu'à une butée supérieure et immobilisé en rotation autour dudit manche, ce coulisseau tubulaire faisant corps avec deux branches inférieures s'étendant de part et d'autre dudit manchon.

Suivant une forme de réalisation particulièrement avantageuse, le manchon du support médian est équipé de butées latérales s'étendant au-dessus des ailes de la monture pour définir leur position alignée d'épongeage ; les butées latérales font corps avec un capot indépendant, s'emboîtant sur le manchon et rendu prisonnier de celui-ci ; des parois extrêmes ajourées du capot reposant sur le support médian de la monture sont enfilées sur le tourillon et les mors du manche et sont interposées entre le manchon et, pour l'une, l'épaulement du tourillon, pour l'autre, les bouts relevés des mors.

Bien entendu, la couche spongieuse doit être interchangeable pour être remplacée par une neuve lorsqu'elle est usée.

A cet effet et selon l'invention, la couche spongieuse fait corps avec deux plaques rigides destinées à être appliquées contre les ailes de la monture et à y être fixées par des moyens démontables.

Les moyens de fixation de chaque plaque supportant la couche spongieuse sont constitués par deux ergots en forme de crochets destinés à traverser deux trous de l'aile correspondante de la monture et à coopérer avec au moins une targette de cette aile.

Divers autres caractéristiques et avantages de l'invention ressortent d'ailleurs de la description détaillée qui suit.

Une forme de réalisation de l'objet de l'invention est représentée, à titre d'exemple non limitatif, sur le dessin annexé.

Sur ce dessin :
- la figure 1 est une perspective illustrant un balai-éponge, conforme à l'invention, en position d'épongeage,
- la figure 2 est une vue analogue à la figure 1 montrant le même balai-éponge en position d'essorage,
- la figure 3 est une élévation partielle prise suivant la flèche F de la figure 2,
- la figure 4 est une demi-coupe, demi-élévation vue de l'avant, la demi-coupe étant prise suivant la ligne IV-IV de la figure 3,
- la figure 5 est une coupe transversale prise suivant la ligne V-V de la figure 2,
- la figure 6 est une coupe prise, à plus grande échelle, suivant la ligne VI-VI de la figure 1,
- la figure 7 est un plan vu de dessus suivant la ligne VII-VII de la figure 6,
- la figure 8 est une perspective en vue synoptique montrant la monture et l'éponge écartées l'une de l'autre,
- la figure 9 est un plan vu de dessus de la monture selon la figure 8, sous laquelle est fixée l'éponge,
- la figure 10 est une coupe prise suivant la ligne X-X de la figure 9.

Ainsi que cela ressort du dessin et plus particulièrement des figures 1 et 2, le balai comporte un manche 1 faisant corps avec un embout tubulaire 2 avantageusement en matière plastique, le long duquel un poussoir 3 est guidé en translation et immobilisé en rotation.

Dans l'exemple représenté sur la figure 5, le poussoir 3 est un tube cylindrique présentant une rainure 4 et monté coulissant sur l'embout 2 de forme tubulaire cylindrique avec languette 5.

En bas, l'extrémité inférieure de l'embout 2 du manche est coudée à 45° environ et prolongée par un tourillon 6 s'emboîtant dans une monture 7 d'éponge 8 ou autre couche spongieuse.

En bas également, l'extrémité inférieure du poussoir 3 est conformée en fourchette à branches divergentes 9 et 10 séparées l'une de l'autre aussi bien en avant qu'en arrière par des échancrures 11, 12.

La monture 7 avantageusement en matière plastique comporte deux ailes latérales 13 et 14 montées pivotantes sur un support médian 15. Comme le montre plus particulièrement la figure 9, des axes d'articulation 16 alignés dans la direction antéro-postérieure sensiblement horizontale traversent des pattes conjuguées de l'aile 13 et du support 15 ; de même, des axes d'articulation 17 alignés dans la direction antéro-postérieure sensiblement horizontale traversent des pattes conjuguées de l'aile 14 et du support 15. Bien entendu, la monture 7 peut être monolithique et réalisée par moulage d'un polypropylène afin que les axes 16 et 17 soient remplacés par des charnières intégrées venues de moulage.

Des ressorts 18 en forme de lames ou de boudins relient les ailes 13 et 14 au-dessus du support 15 pour tendre à ramener lesdites ailes en position d'alignement, dite position d'épongeage (figure 1), contre des butées décrites ci-après.

Le support median 15 fait corps avec un manchon 19 prévu pour recevoir le tourillon 6, afin que celui-ci puisse y tourner et qu'ainsi, le manche puisse être rabattu latéralement pour passer l'éponge sous les meubles ou accéder plus facilement aux angles de la pièce à nettoyer.

Le manchon 19 est également immobilisé en translation relativement au tourillon 6 tout en restant démontable. A cet effet et ainsi que cela ressort de la figure 6, un épaulement 20 est prévu entre le coude de l'embout 2 du manche 1 et le tourillon 6 ; de plus, ce tourillon est prolongé par des mors 21 à bouts relevés et chanfreinés 22.

Ledit tourillon 6 est donc prisonnier du manchon 19, mais avec un certain jeu axial pour la mise en place d'un capot 23. Celui-ci coiffe le manchon 19 et ses parois extrêmes ajourées 24 et 25 sont enfilées sur les mors 21 et le tourillon 6 respectivement ; elles sont alors interposées entre ledit manchon 19 et les bouts relevés 22, respectivement l'épaulement 20.

Le capot 23 est une pièce avantageusement moulée en matière plastique et elle est rapportée sur le manchon 19, car elle présente des butées latérales 26 et 27 faisant saillie au-dessus des ailes 13 et 14 (figure 7) pour définir par contact la position précitée d'alignement dite d'épongeage illustrée par la figure 1.

Les échancrures 11 et 12 du poussoir 3 sont suffisamment larges pour que les branches 9 et 10 dudit poussoir puissent passer, lorsque celui-ci est déplacé en translation vers le bas, de part et d'autre du capot 23. Ces branches permettent, au cours de ladite translation, de faire pivoter les ailes 13 et 14 l'une vers l'autre pour essorer l'éponge 8, position d'essorage qui est illustrée par la figure 2.

Lesdites branches 9 et 10 présentent en saillie interne des nervures 28 et 29 (figure 2) qui assurent le contact avec les ailes 13 et 14 de la monture pour les faire pivoter l'une vers l'autre. Ce contact dont la surface se trouve ainsi réduite s'accompagne, lors du coulissement vers le bas du poussoir 3, d'un glissement des nervures vers le bas et vers l'avant contre lesdites ailes 13 et 14.

Après essorage, les ailes 13 et 14 reviennent, sous l'action des ressorts 18, se placer en position d'épongeage, position dans laquelle elles s'appuient contre les butées 26 et 27.

Dans cette position, le poussoir 3 peut remonter davantage, ce qui est nécessaire lorsqu'on incline latéralement le manche pour passer sous un meuble. Cependant, la course vers le haut du poussoir est limitée par un arrêtoir de l'embout 2, non visible sur le dessin, afin que les butées 26 et 27 dudit poussoir définissent l'inclinaison latérale la plus basse du manche.

L'éponge 8 doit être démontable pour son remplacement. Dans l'exemple représenté sur les figures 8 à 10, elle fait corps, par collage en particulier, avec deux plaques 30 et 31 avantageusement en matière plastique. Ces plaques sont destinées à être appliquées contre les ailes 13 et 14 de la monture et à y être fixées par des verrous temporaires 32 et 33 respectivement.

Dans cet exemple, plus spécialement illustre par la figure 9, la plaque 30 est venue de moulage avec deux ergots 34 et 35 destines à traverser, en s'y ajustant, deux trous 36 et 37 de l'aile 13, ainsi que des échancrures 38 et 39 d'un disque de verrouillage 40. Ces échancrures sont ménagées dans le bord périphérique 41 du disque et les ergots sont conformés, à leur extrémité libre, en crochets 42 afin que ce bord pénètre, après emboîtement desdits ergots dans les encoches lors de la rotation du disque, sous les crochets pour assurer le verrouillage.

Dans ledit exemple plus particulièrement illustré par la figure 10, le disque 40 est noyé dans un logement 43 de l'aile 13 et un doigt 44 dont il est solidaire est monte tournant et immobilisé en translation dans le fond de ce logement.

L'échancrure 39 (figure 3) est relativement étendue pour définir, par ses extrémités et en coopérant avec un arrêtoir 45 du logement précité, deux positions angulaires extrêmes du disque dans lesquelles celui-ci verrouille ou libère les ergots 34 et 35.

Pour la plaque 30, le verrou 33 est semblable au verrou 32. Il comporte les mêmes éléments que celui-ci, lesquels sont désignés par les mêmes chiffres de référence.

Dans la position illustrée sur la figure 9 pour le verrou 32, la plaque 30 est déverrouillée et ses ergots 34, 35 peuvent être déboîtés pour démonter l'éponge 8. Par contre, dans la position illustrée sur cette même figure 9 pour le verrou 33, la plaque 31 est verrouillée, les crochets 42 de ses ergots 34, 35 étant pris par le bord 41 du disque 40.

Bien entendu, chaque disque de verrouillage 40 peut être remplacé par une ou deux targettes coulissantes coopérant avec les ergots conjugués 34 et 35.

La figure 1 montre par ailleurs que le balai-éponge peut être combiné avec un grattoir 46 qui accompagne le manche 1 lors de sa rotation autour de son axe géométrique, alors que l'éponge 8 ne le suit que suivant une course limitée en raison de la butée des ailes 9, 10 du poussoir 3 en position haute contre les ailes 13, 14 de la monture 7.

A cet effet, le grattoir 46 comporte un tampon 47 fixé sur une platine 48 en matière plastique, venue de moulage avec un doigt profilé 49 susceptible de s'emboîter entre les mors 21 du tourillon extrême 6 du manche 1, position dans laquelle la platine 48 ne touche pas l'avant de la monture 7 équipée de l'éponge 8.

Ainsi, par rotation du manche autour de son axe géométrique, on met en contact avec le sol soit le grattoir 46, soit l'éponge 8.

## Revendications

1. Balai-éponge comprenant, afin de constituer une monture (7) pour une couche spongieuse telle qu'une éponge (8), deux ailes latérales (13, 14) pivotant autour d'au moins un axe antéro-postérieur et reliées à un manche (1) incliné vers le haut et l'arrière, ces ailes coopérant avec un poussoir guidé relativement au balai et dont des branches (9, 10) sont susceptibles, lorsqu'il est déplacé, de rapprocher les ailes de la monture l'une de l'autre vers une position d'essorage dans laquelle la couche spongieuse est comprimée, caractérisé :
- en ce que l'extrémité coudée du manche (1) est prolongée par un tourillon (6) monté tournant et immobilisé en translation dans un manchon (19) faisant corps la monture (7),
- et en ce qu'un grattoir (46) est monté en bout du tourillon (6) du manche (1) et s'étend près de la face antérieure de la monture (7) et à proximité de celle-ci, de façon que, par rotation du manche autour de son axe, on mette en contact du sol, soit la surface spongieuse (8) soit le grattoir (47).

2. Balai-éponge selon la revendication 1, caractérisé :
- en ce que le tourillon de l'extrémité coudée du manche (1) est prolongé par des mors (21) déformables élastiquement et logés dans le manchon (19) de la monture (7), manchon qui est interposé entre des bouts relevés (22) des mors (21) et un épaulement (20) dudit tourillon (6),
- et en ce que le grattoir (46) comporte un tampon (47) fixé sur une platine (48) faisant corps avec un doigt (49) profilé susceptible d'être emboîté entre les mors (21) du tourillon extrême (5) du manche (1).

3. Balai éponge selon la revendication 1 ou 2, caractérisé :
- en ce que les ailes de la monture sont montées pivotantes sur un support médian (15) faisant corps avec le manchon (19) et assujetties à au moins un organe élastique (18) tendant à les ramener en position sensiblement alignée d'épongeage,
- et en ce que le poussoir est un coulisseau tubulaire (3) guidé en translation le long du manche jusqu'à une butée supérieure et immobilisé en rotation (4, 5) autour dudit manche, ce coulisseau tubulaire faisant corps avec deux branches inférieures (9, 10) s'étendant de part et d'autre dudit manchon.

4. Balai-éponge selon la revendication 3 caractérisé en ce que le manchon (19) du support médian (15) est équipé de butées latérales (26, 27) s'étendant au-dessus des ailes (13, 14) de la monture (7) pour définir leur position alignée d'épongeage.

5. Balai-éponge selon la revendication 4, caractérisé en ce que les butées latérales (26, 27) font corps avec un capot (23) indépendant, s'emboîtant sur le manchon (19) et rendu prisonnier de celui-ci.

6. Balai-éponge selon la revendication 5, caractérisé en ce que des parois extrêmes ajourées (24, 25) du capot (23) reposant sur le support médian (15) de la monture (7) sont enfilées sur le tourillon (6) et les mors (21) du manche (1) et sont interposées entre le manchon (19) et pour l'une (25), l'épaulement (20) de ce tourillon (6), pour l'autre (24), les bouts relevés (22) de ces mors (21).

7. Balai-éponge selon l'une quelconque des revendications 1 à 6, caractérisé en ce que la couche spongieuse (8) fait corps avec deux plaques rigides (30, 31) destinées à être appliquées contre les ailes (13, 14) de la monture (7) et à y être fixées par des moyens démontables (32, 33).

8. Balai-éponge selon la revendication 7, caractérisé en ce que les moyens de fixation de chaque plaque (30, 31) supportant la couche spongieuse (8) sont constitués par deux ergots (34, 35) en forme de crochets (42) destinés à traverser deux trous (36) de l'aile correspondante (13, 14) de la monture (7) et à coopérer avec au moins une targette (40) de cette aile.

9. Balai-éponge selon la revendication 8, caractérisé en ce que chaque targette (40) est commune à deux ergots (34, 35) et conformée en disque monté tournant dans l'aile correspondante (13, 14) de la monture (7), ce disque (40) présentant, pour le passage des ergots, deux échancrures (38, 39) débouchant sur le bord circulaire (41) du disque qui est prévu pour pénétrer, lors de la rotation de ce disque, sous les crochets (42) et verrouiller ainsi la plaque correspondante (30, 31).

## Claims

1. Sponge mop including, in order to form a mounting (7) for a spongy layer such as a sponge (8), two side wings (13, 14) pivoting about at least one anterior-posterior axis and connected to an upwardly and rearwardly inclined handle (1), these wings cooperating with a pusher which is guided relative to the mop and of which the branches (9, 10) are capable, when it is displaced, of bringing the wings of the mounting close to each other towards a drying position in which the spongy layer is compressed, characterised:
- in that the bent end of the handle (1) is extended by a bearing neck (6) mounted rotatably and fixed to prevent translation in a sleeve (19) integral with the mounting (7),
- and in that a scraper (46) is mounted at the end of the bearing neck (6) of the handle (1) and extends close to the front face of the mounting (7) and in the vicinity thereof, so that, by rotation of the handle about its axis, either the spongy surface (8) or the scraper (47) is brought into contact with the floor.

2. Sponge mop according to claim 1, characterised:
- in that the bearing neck of the bent end of the handle (1) is extended by elastically deformable jaws (21) accommodated in the sleeve (19) of the mounting (7), which sleeve is interposed between turned-up ends (22) of the jaws (21) and a shoulder (20) of said bearing neck (6),
- and in that the scraper (46) comprises a pad (47) fixed to a flat part (48) integral with a profiled finger (49) capable of being fitted between the jaws (21) of the end bearing neck (5) of the handle (1).

3. Sponge mop according to claim 1 or 2, characterised:
- in that the wings of the mounting are mounted pivotably on a centre support (15) integral with the sleeve (19) and are subjected to at least one elastic member (18) which biases them into a substantially aligned sponging position,
- and in that the pusher is a tubular slide (3) guided in translation along the handle as far as an upper stop and fixed non-rotatably (4, 5) about said handle, this tubular slide being integral with two lower branches (9, 10) extending on either side of said sleeve.

4. Sponge mop according to claim 3, characterised in that the sleeve (19) of the centre support (15) is equipped with side stops (26, 27) extending above the wings (13, 14) of the mounting (7) to define their aligned sponging position.

5. Sponge mop according to claim 4, characterised in that the side stops (26, 27) are integral with a separate cap (23) fitted over the sleeve (19) and made captive thereby.

6. Sponge mop according to claim 5, characterised in that apertured end walls (24, 25) of the cap (23) resting on the centre support (15) of the mounting (7) are attached to the bearing neck (6) and the jaws (21) of the handle (1) and are interposed between the sleeve (19) and, for one (25), the shoulder (20) of this bearing neck (6), and for the other (24), the turned-up ends (22) of these jaws (21).

7. Sponge mop according to any of claims 1 to 6, characterised in that the spongy layer (8) is integral with two rigid plates (30, 31) designed to be applied to the wings (13, 14) of the mounting (7) and to be fixed thereto by dismountable means (32, 33).

8. Sponge mop according to claim 7, characterised in that the means for fixing each plate (30, 31) supporting the spongy layer (8) consist of two lugs (34, 35) in the form of hooks (42) designed to pass through two holes (36) of the corresponding wing (13, 14) of the mounting (7) and to cooperate with at least one slide bolt (40) of this wing.

9. Sponge mop according to claim 8, characterised in that each slide bolt (40) is common to two lugs (34, 35) and shaped as a disc mounted rotatably in the corresponding wing (13, 14) of the mounting (7), this disc comprising, for passage of the lugs, two notches (38, 39) opening out at the circular edge (41) of the disc which is provided to penetrate, on rotation of this disc, under the hooks (42) and thus lock the corresponding plate (30, 31).

## Patentansprüche

1. Schwammwischer, der zur Bildung einer Fassung (7) für eine schwammartige Schicht wie einen Schwamm (8) zwei seitliche Flügel (13, 14) aufweist, die um wenigstens eine von vorn nach hinten verlaufende Achse schwenkbar und mit einem nach oben und hinter geneigten Griff (1) verbunden sind, wobei diese Flügel mit einem bezüglich des Wischers geführten Stößel zusammenwirken, dessen Arme (9, 10) bei der Bewegung des Stössels die Flügel der Fassung zueinander führen können in eine Auswringstellung, in der die schwammartige Schicht zusammengedrückt wird, dadurch gekennzeichnet,
- daß das gebogene Ende des Griffes (1) durch einen Zapfen (6) verlängert ist, der drehbar und unbeweglich hinsichtlich Translation in einem mit der Fassung (7) eine Einheit bildenden Stutzen (19) befestigt ist,
- und daß ein Schrapper (46) am Ende des Zapfens (6) des Griffes (1) angebracht ist und sich dicht an der Vorderseite der Fassung (7) und nahe dieser erstreckt, derart, daß durch Rotation des Griffs um seine Achse man entweder die schwammartige Fläche (8) oder den Schrapper (47) mit dem Boden in Kontakt bringt.

2. Schwammwischer nach Anspruch 1, dadurch gekennzeichnet,
- daß der Zapfen des gebogenen Endes des Griffs (1) durch elastisch verformbare Backen (21) verlängert ist, die in dem Stutzen (19) der Fassung (7) aufgenommen sind, wobei der Stutzen zwischen erhöhten Enden (22) der Backen (21) und einer Schulter (20) des Zapfens (6) liegt,
- und daß der Schrapper (46) ein Kissen (47) aufweist, das auf einer Platte (48) befestigt ist, die eine Einheit bildet mit einem profilierten Stift (49), der zwischen die Backen (21) des äußeren Zapfens (6) des Griffs (1) eingefügt werden kann.

3. Schwammwischer nach Anspruch 1 oder 2, dadurch gekennzeichnet,
- daß die Flügel der Fassung schwenkbar auf einem mittleren mit dem Stutzen (19) eine Einheit bildenden Träger (15) angebracht sind und unter der Einwirkung wenigstens eines elastischen Teils stehen, das darauf abzielt, diese in die etwa geradlinige Schwammwischstellung zurückzuführen,
- und daß der Stößel ein rohrförmiges Gleitstück (3) ist, das hinsichtlich Translation entlang des Griffs bis zu einem oberen Anschlag geführt ist und hinsichtlich Rotation (4, 5) um den Griff unbeweglich gemacht ist, wobei das rohrförmige Gleitstück eine Einheit bildet mit zwei sich beiderseits des Stutzens erstreckenden unteren Armen (9, 10).

4. Schwammwischer nach Anspruch 3, dadurch gekennzeichnet, daß der Stutzen (19) des mittleren Trägers (15) mit seitlichen Anschlägen (26, 27) ausgestattet ist, die sich oberhalb der Flügel (13, 14) der Fassung (7) erstrecken, um deren geradlinige Schwammwischstellung zu bestimmen.

5. Schwammwischer nach Anspruch 4, dadurch gekennzeichnet, daß die seitlichen Anschläge (26, 27) eine Einheit bilden mit einer selbständigen Haube (23), die in den Stutzen (19) eingreift und von diesem festgehalten wird.

6. Schwammwischer nach Anspruch 5, dadurch gekennzeichnet, daß auf dem mittleren Träger (15) der Fassung (7) ruhende, durchbrochene äußere Wände (24, 25) der Haube (23) auf dem Zapfen (6) und den Backen (21) des Griffs (1) aufgereiht sind und zwischen dem Stutzen (19) und zum einen (25) der Schulter (20) des Zapfens (6) und zum anderen (24) den erhöhten Enden (22) dieser Backen (21) liegen.

7. Schwammwischer nach einem der Ansprüche 1 bis 6, dadurch gekennzeichnet, daß die schwammartige Schicht (8) eine Einheit bildet mit zwei steifen Platten (30, 31), die zum Ansetzen gegen die Flügel (13, 14) der Fassung (7) und zum dortigen Befestigen durch demontierbare Mittel (32, 33) bestimmt sind.

8. Schwammwischer nach Anspruch 7, dadurch gekennzeichnet, daß die Befestigungsmittel jeder die schwammartige Schicht (8) tragenden Platte (30, 31) aus zwei, die Form von Haken (42) aufweisenden Nocken (34, 35) gebildet sind, die dazu bestimmt sind, zwei Löcher (36) des entsprechenden Flügels (13, 14) der Fassung (7) zu durchqueren mit wenigstens einem Riegel (40) dieses Flügels zusammenzuwirken.

9. Schwammwischer nach Anspruch 8, dadurch gekennzeichnet, daß jeder Riegel (40) zwei Nocken (34, 35) gemeinsam ist und als Scheibe ausgebildet ist, die drehbar in dem entsprechenden Flügel (13, 14) der Fassung (7) befestigt ist, wobei die Scheibe (40) zum Durchtritt der Nocken zwei Aussparungen (38, 39) aufweist, die am kreisförmigen Rand (41) der Scheibe enden, der dazu vorgesehen ist, bei der Drehung dieser Scheibe unter die Haken (42) zu greifen und so die entsprechende Platte (30, 31) zu verriegeln.
